# EUROPÄISCHE PATENTANMELDUNG

(11) **EP 1 715 249 A1**
(43) Veröffentlichungstag der Anmeldung: **25.10.2006**
(21) Anmeldenummer: 05008520.8
(22) Anmeldetag: 19.04.2005
(51) Int. Cl.: F23R 3/00

(54) **Hitzeschildelement und Brennkammer mit einem Hitzeschild**

(71) Anmelder: SIEMENS AKTIENGESELLSCHAFT, 80333 München (DE)
(72) Erfinder: Hein, Olaf, 45481 Mülheim an der Ruhr (DE)

(57) **Zusammenfassung**

Ein erfindungsgemäßes Hitzeschildelement (1) zum Auskleiden von Heißgas führenden Brennkammern weist eine dem Heißgas zuzuwendende heißseitige Oberfläche auf und zeichnet sich dadurch aus, dass die heißseitige Oberfläche mit Vertiefungen (9) und/oder Vorsprüngen (12) versehen ist.

## Beschreibung

Die vorliegende Erfindung betrifft ein Hitzeschildelement zum Auskleiden von heißgasführenden Brennkammern sowie eine Brennkammer, insbesondere für eine Gasturbinenanlage, mit einer mit einem Hitzeschild ausgekleideten Brennkammerwand

Die Wände von heißgasführenden Brennkammern, beispielsweise von Gasturbinenanlagen erfordern in der Regel eine thermische Abschirmung ihrer tragenden Struktur gegen Heißgasangriff. Die thermische Abschirmung kann beispielsweise durch einen der eigentlichen Brennkammerwand vorgelagerten Hitzeschild realisiert werden. Derartige Hitzeschilde sind in der Regel aus einer Anzahl metallischer oder keramischer Hitzeschildelemente aufgebaut, mit denen die Brennkammerwand flächig ausgekleidet ist. Keramische Materialien bieten sich für den Aufbau eines Hitzeschildes im Vergleich zu metallischen Werkstoffen aufgrund ihrer hohen Temperaturbeständigkeit, Korrosionsbeständigkeit und niedrigen Wärmeleitfähigkeit idealerweise an.

Wegen materialtypischer Wärmedehnungseigenschaften und der im Rahmen des Betriebs typischerweise auftretenden Temperaturunterschiede, etwa zwischen der Umgebungstemperatur bei Stillstand der Gasturbinenanlage und der maximalen Temperatur bei Volllast, muss die Wärmebeweglichkeit insbesondere keramischer Hitzeschilde in Folge temperaturabhängiger Dehnung gewährleistet sein, damit keine den Hitzeschild zerstörenden Wärmespannungen durch Behinderung der temperaturabhängigen Dehnung auftreten. Zwischen den einzelnen Hitzeschildelementen sind daher Dehnspalte vorhanden, um die Wärmeausdehnung der Hitzeschildelemente zu ermöglichen. Aus Sicherheitsgründen sind die Dehnspalte so ausgelegt, dass sie sowohl bei minimaler Temperatur als auch bei maximaler Temperatur des Heißgases nie völlig geschlossen sind.

Um den Eintritt von Heißgas in die Dehnspalte zu unterdrücken, wird Luft, sog. Sperrluft, durch die Spalte in die Brennkammer geblasen. Die Sperrluft kann gleichzeitig als Kühlluft zum Kühlen des Hitzeschildes dienen. Zudem können weitere Lufteinlässe in der Brennkammer vorhanden sein, mit denen sich das Einblasen eines Kühlluftfilms über die Oberfläche der Hitzeschildelemente realisieren lässt.

Durch die Kühlluft - und insbesondere durch das schalldämpfende Verhalten des Kühlluftfilms über den Hitzeschildelementen - wird das akustische Reflektionsverhalten des Hitzeschildelementes positiv beeinflusst.

Bei Brennkammerwandungen, die ohne Kühlluftfilm ausgeführt werden, entfällt das schalldämpfenden Verhalten des Kühlluftfilms. Zudem entstehen aufgrund der großen Temperaturunterschiede zwischen der dem Heißgas zugewandten Heißseite des Hitzeschildelementes und dem der eigentlichen Brennkammerwand zugewandten Kaltseite des Hitzeschildelementes thermisch bedingte Spannungen im Material, die zu erhöhtem Materialverschleiß führen können.

Aufgabe der vorliegenden Erfindung ist es, ein vorteilhaftes Hitzeschildelement für einen Hitzeschild zur Verfügung zu stellen. Eine weitere Aufgabe der vorliegenden Erfindung ist es, eine Brennkammer mit einem vorteilhaft ausgestalteten Hitzeschild zur Verfügung zu stellen.

Die erste Aufgabe wird durch ein Hitzeschildelement nach Anspruch 1 und die zweite Aufgabe durch eine Brennkammer nach Anspruch 9 gelöst. Die abhängigen Ansprüche enthalten vorteilhafte Ausgestaltungen der vorliegenden Erfindung.

Ein erfindungsgemäßes Hitzeschildelement zum Auskleiden von Heißgas führenden Brennkammern weist eine dem Heißgas zuzuwendende heißseitige Oberfläche auf und zeichnet sich dadurch aus, dass die heißseitige Oberfläche mit Vertiefungen und/oder Vorsprüngen versehen ist.

Mittels der Vertiefungen und/oder der Vorsprünge lassen sich die schallabsorbierenden Eigenschaften des Hitzeschildelementes verbessern. Insbesondere ist es möglich, das schallabsorbierenden Verhalten durch geeignete Auswahl der Geometrie der Vertiefungen und/oder der Vorsprünge optimal an die akustischen Verhältnisse in der Brennkammer anzupassen. Das erfindungsgemäße Hitzeschildelement eignet sich daher insbesondere zum Einsatz in Hitzeschilden, in denen die Kühlluftausblasung gering gehalten werden soll. Darüber hinaus ermöglichen insbesondere die Vertiefungen, welche Materialaussparungen in der heißseitigen Oberfläche des Hitzeschildelementes darstellen, Spannungen beim Auftreffen des Heißgases auf die Heißseite zu reduzieren. Das erfindungsgemäße Hitzeschildelement zeigt somit sowohl ein verbessertes akustisches Reflektionsverhalten, als auch ein verbessertes Verhalten in Bezug auf Thermospannungen.

Die Vertiefungen können als Nuten ausgebildet sein, die sich insbesondere netzartig über die heißseitige Oberfläche des Hitzeschildelementes erstrecken können. In einer besonderen Ausgestaltung schneiden sich die das Netz bildenden Nuten im rechten Winkel. Die Nuten erstrecken sich in Richtung von der Heißseite zur Kaltseite des Hitzeschildelementes maximal bis zur Mitte des Hitzeschildelementes, d.h. die Nuttiefe entspricht maximal der Hälfte der Dicke des Hitzeschildelementes. Mit den beschriebenen Nuten lassen sich die mit Bezug auf das erfindungsgemäße Hitzeschildelement genannten Vorteile in hohem Maße realisieren.

Besonders vorteilhaft im Bezug auf die schallabsorbierenden Eigenschaften ist es, wenn die Nuten einen sich zum Inneren des Hitzeschildelementes hin erweiternden Nutquerschnitt aufweisen. Beispielsweise können die Nuten einen trapezförmigen Nutquerschnitt aufweisen, wobei die Schmalseite des Trapezes die dem Heißgas zugewandten und zu diesem hin offene Seite der Nuten bildet.

Wenn die Hitzeschildelemente aus Keramik hergestellt sind, so weisen sie aufgrund der Temperaturbeständigkeit, Korrosionsbeständigkeit und der niedrigen Wärmeleitfähigkeit von Keramik besonders günstige thermische Eigenschaften auf.

Eine erfindungsgemäße Brennkammer umfasst eine mit einem Hitzeschild ausgekleidete Brennkammerwand und zeichnet sich dadurch aus, dass der Hitzeschild aus einer Anzahl von erfindungsgemäßen Hitzeschildelementen aufgebaut ist. Eine derartige Brennkammer eignet sich insbesondere als Brennkammer für eine Gasturbinenanlage.

Weitere Merkmale, Eigenschaften und Vorteile der vorliegenden Erfindung ergeben sich aus der nachfolgenden Beschreibung eines Ausführungsbeispiels unter Bezugnahme auf die beiliegenden Figuren.

Fig. 1 zeigt ein erfindungsgemäßes Hitzeschildelement in einer schematischen Darstellung.

Fig. 2 zeigt einen Ausschnitt aus dem in Fig. 1 dargestellten Hitzeschildelement im Schnitt.

Figur 1 zeigt die schematische Ansicht eines erfindungsgemäßen Hitzeschildelementes in einer perspektivischen Darstellung. Das erfindungsgemäße Hitzeschildelement 1 weist eine Heißseite 3 und eine Kaltseite 5 auf. Die Heißseite ist dem Brennkammerinneren - und damit dem Heißgas - zugewandt, wenn das Hitzeschildelement in eine Brennkammer eingebaut ist. Die Kaltseite 5 ist dagegen der tragenden Struktur der Brennkammerwand zugewandt. In der heißseitigen Oberfläche 7 des Hitzeschildelementes 1 sind Vertiefungen in Form von Nuten 9 vorhanden, die sich netzartig über die heißseitige Oberfläche 7 erstrecken. Die Nuten 9 verlaufen mit Abstand zueinander parallel zu den Seitenflächen 2 und 4 des im vorliegenden Ausführungsbeispiel rechteckig ausgeführten Hitzeschildelementes 1. Sie bilden daher ein Netz aus Nuten, welche sich in ihren Kreuzungspunkten 10 senkrecht schneiden.

Senkrecht zur Oberfläche 7 erstrecken sich die Nuten 9 maximal über die Hälfte der Materialstärke des Hitzeschildelementes 1 (Figur 2). Um die mechanische Stabilität und die Wärmeschutzeigenschaften des erfindungsgemäßen Hitzeschildelementes gegenüber einem Hitzeschildelement nach Stand der Technik nicht zu verringern, weist das erfindungsgemäße Hitzeschildelement eine vergrößerte Wandstärke auf.

Der Nutquerschnitt der Nuten 9 ist trapezförmig ausgeführt, so dass sich die Nut von der Nutöffnung 11 in der Oberfläche 7 ausgehend in Richtung auf das Innere des Hitzeschildelementes 1 erweitert. Der trapezförmige Nutquerschnitt erhöht insbesondere die Schallabsorption des erfindungsgemäßen Hitzeschildelementes.

Die in der Heißseite 3 des Hitzeschildelementes 1 vorhandenen Nuten 9 stellen darüber hinaus Dehnfugen dar. Wenn die heißgasseitige Oberfläche 7 des Hitzeschildelementes 1 dem Heißgas der Brennkammer ausgesetzt ist, so erfährt die Heißseite 3 eine stärkere thermische Ausdehnung als die kühlere Kaltseite 5. Die Nuten 9 dienen dann als Dehnfugen, die für eine Reduktion der thermisch bedingten Spannungen in der Heißseite 3 beim Ausdehnen führen.

Im vorliegenden Ausführungsbeispiel ist das Hitzeschildelement 1 als keramisches Hitzeschildelement ausgestaltet. Es ist jedoch auch möglich, das erfindungsgemäße Hitzeschildelement aus Metall herzustellen.

Es sei noch darauf hingewiesen, dass im beschriebenen Ausführungsbeispiel von Vertiefungen in Form von Nuten 9 die Rede ist. Dies rührt daher, dass die Bereiche 12 zwischen den Nuten 9 als die heißseitige Oberfläche 7 des Hitzeschildelementes 1 angesehen werden. Wenn man allerdings die Nutböden 13 als die eigentliche Oberfläche des Hitzeschildes ansieht, so sind die Bereiche 12 als auf der Oberfläche angeordnete Vorsprünge anzusehen. Beide Ansichtsweisen sind grundsätzlich gleichwertig. Allerdings wird man, wenn die Gesamtfläche der Bereiche 12 deutlich größer ist als die Gesamtfläche der Nutböden 13 (wie dies im dargestellten Ausführungsbeispiel der Fall ist) eher die Flächen 12 als die heißseitige Oberfläche des Hitzeschildelementes 1 ansehen. Wenn dagegen die Gesamtfläche der Nutböden 13 deutlich größer ist als die Gesamtfläche der Bereiche 12 würde man eher die in Fig. 2 als "Nutböden" 13 bezeichneten Bereiche als heißseitige Oberfläche des Hitzeschildelementes ansehen.

Das erfindungsgemäße Hitzeschildelement kann insbesondere dazu verwendet werden, einen Hitzeschild für eine Gasturbinenbrennkammer aufzubauen. Dazu werden eine Anzahl erfindungsgemäßer Hitzeschildelemente unter Spaltbelassung so an der Brennkammerwand angeordnet, dass sie die Brennkammerwand flächig weitgehend bedeckt. Die Spalte zwischen benachbarten Hitzeschildelementen sind in ihren Abmessungen derart ausgeführt, dass benachbarte Hitzeschildelemente selbst bei stärkster thermischer Ausdehnung nicht aneinander stoßen. Dadurch lassen sich kontaktbedingte Spannungen innerhalb der Hitzeschildelemente zuverlässig vermeiden. Die Spalte zwischen benachbarten Hitzeschildelementen können vorteilhafterweise mit einem Kühlfluid, beispielsweise Luft, gegen ein Eindringen von Heißgas aus der Brennkammer gesperrt werden.

## Patentansprüche

1. Hitzeschildelement (1) zum Auskleiden von Heißgas führenden Brennkammern mit einer dem Heißgas zuzuwendenden heißseitigen Oberfläche **dadurch gekennzeichnet, dass** die heißseitige Oberfläche mit Vertiefungen (9) und/oder Vorsprüngen (12) versehen ist.

2. Hitzeschildelement (1) nach Anspruch 1, **dadurch gekennzeichnet, dass** als Vertiefungen Nuten (9) vorhanden sind.

3. Hitzeschildelement (1) nach Anspruch 2, **dadurch gekennzeichnet, dass** sich die Nuten (9) in Richtung von der Heißseite zur Kaltseite maximal bis zur Mitte des Hitzeschildelementes erstrecken.

4. Hitzeschildelement (1) nach Anspruch 2 oder 3, **dadurch gekennzeichnet, dass** sich die Nuten (9) netzartig über die heißseitige Oberfläche (7) erstrecken.

5. Hitzeschildelement (1) nach Anspruch 4, **dadurch gekennzeichnet, dass** sich die das Netz bildenden Nuten (9) im rechten Winkel schneiden.

6. Hitzeschildelement (1) nach einem der vorangehenden Ansprüche, **dadurch gekennzeichnet, dass** die Nuten (9) einen sich zum inneren des Hitzeschildelementes (1) hin erweiternden Nutquerschnitt aufweisen.

7. Hitzeschildelement (1) nach Anspruch 6, **dadurch gekennzeichnet, dass** die Nuten (9) einen trapezförmigen Nutquerschnitt aufweisen, wobei die Schmalseite des Trapezes die dem Heißgas zugewandte und zu diesem hin offene Seite (11) der Nuten bildet.

8. Hitzeschildelement (1) nach einem der vorangehenden Ansprüche, **gekennzeichnet durch** seine Ausgestaltung als keramisches Hitzeschildelement.

9. Brennkammer, insbesondere für eine Gasturbinenanlage, mit einer Brennkammerwand, welche mit einem Hitzeschild ausgekleidet ist, **dadurch gekennzeichnet, dass** der Hitzeschild aus einer Anzahl von Hitzeschildelementen (1) nach einem der Ansprüche 1 bis 7 aufgebaut ist.
